# EUROPÄISCHE PATENTSCHRIFT

(11) **EP 2 420 105 B1**
(45) Veröffentlichungstag und Bekanntmachung des Hinweises auf die Patenterteilung: **11.05.2016**
(21) Anmeldenummer: 10711211.2
(22) Anmeldetag: 25.03.2010
(51) Int. Cl.: H05B 6/06, H05B 3/74

(54) **KOCHFELD MIT EINER DETEKTIONSANORDNUNG UND VERFAHREN ZUM BETREIBEN EINES KOCHFELDS**
COOKTOP HAVING A DETECTION ASSEMBLY AND METHOD FOR OPERATING A COOKTOP
PLAQUE DE CUISSON ÉQUIPÉE D'UN ENSEMBLE DE DÉTECTION ET PROCÉDÉ DE FONCTIONNEMENT D'UNE PLAQUE DE CUISSON

(30) Priorität: 17.04.2009 ES 200930070
(43) Veröffentlichungstag der Anmeldung: 22.02.2012
(73) Patentinhaber: BSH Hausgeräte GmbH, 81739 München (DE)
(72) Erfinder: ARTAL LAHOZ, Maria Carmen, 50007 Zaragoza (ES); GARCIA JIMENEZ, Jose-Ramon, 50009 Zaragoza (ES); GARDE ARANDA, Ignacio, 50012 Zaragoza (ES); MILLAN SERRANO, Ignacio, 50018 Zaragoza (ES); PALACIOS TOMAS, Daniel, 50002 Zaragoza (ES); PEINADO ADIEGO, Ramon, 50008 Zaragoza (ES); LUCIA GIL, Oscar, 50006 Zaragoza (ES)
(86) Internationale Anmeldenummer: PCT/EP2010/053935
(87) Internationale Veröffentlichungsnummer: WO 2010/118943

(56) Entgegenhaltungen:
- EP-A1- 2 034 799
- WO-A1-2005/064992
- WO-A1-2009/016124
- DE-A1-102004 003 126

## Beschreibung

Die Erfindung betrifft ein Kochfeld mit einer Vielzahl von Heizelementen und einer Detektionsanordnung zum Detektieren einer Position und Größe wenigstens eines Kochgeschirrelements nach dem Oberbegriff des Anspruchs 1 und ein Verfahren zum Betreiben eines Kochfelds nach dem Oberbegriff des Anspruchs 9.

Aus dem Stand der Technik sind Kochfelder mit einer Vielzahl von Heizelementen bekannt, die gleichartig ausgebildet sind und insbesondere in einem Raster oder in einer Matrix angeordnet sind. Gattungsgemäße Kochfelder umfassen eine Detektionsanordnung, die auf das Kochfeld aufgestellte Kochgeschirrelemente detektiert. Eine Steuereinheit des Kochfelds wertet die Messergebnisse der Detektionsanordnung aus und fasst Gruppen von Heizelementen, die im Bereich eines detektierten Kochgeschirrelements angeordnet sind, zu weitgehend frei definierbaren Heizzonen zusammen. Die Größe und Form der Heizzonen wird damit flexibel an die vom Benutzer frei gewählte Position des Kochgeschirrelements und an die Größe des Kochgeschirrelements angepasst, während in klassischen Kochfeldern mit unveränderlichen Heizzonen die Heizzone abhängig von der Größe des Kochgeschirrelements gewählt wird. In solchen Matrix-Kochfeldern mit einer Vielzahl von Heizelementen und frei definierbaren Heizzonen betreibt eine Steuereinheit die zu einer Heizzone zusammengefassten Heizelemente mit einer Heizleistung, die abhängig von einer über die Benutzerschnittstelle eingestellten Leistungsstufe bestimmt wird. Wenn der Benutzer die höchste Leistungsstufe einstellt, werden die Heizelemente einer Heizzone jeweils mit der maximalen Heizleistung betrieben, während bei geringeren Leistungsstufen die Heizelemente mit einem vorgegebenen Bruchteil der maximalen Heizleistung betrieben werden.

Aus der WO 2005/064992 A1 ist beispielsweise ein Induktionskochfeld bekannt, in welchem die Gesamtheizleistung einer Heizzone durch die vom Benutzer gewählte Leistungsstufe vorgegeben ist. Die Verteilung der Gesamtheizleistung auf die einzelnen Induktoren richtet sich nach dem Grad der Überdeckung der Induktoren durch den Boden des zu beheizenden Kochtopfs. Da auch die Summe der Überdeckungsgrade der Induktoren einer Heizzone von der Position des Kochtopfes abhängt, führt auch dieses Verfahren nicht zu einer völlig ortsunabhängigen Flächenheizleistung. Ferner ist die Berechnung und Regelung der Heizleistungen sehr aufwendig, da unter Umständen jeder der Induktoren mit einer anderen Heizleistung betrieben werden muss. Die unterschiedlichen Heizleistungen können leicht zu Problemen mit Flicker oder Intermodulationsbrummen führen.
Die Gesamtheizleistung einer Heizzone, das heißt die Summe der Heizleistungen der einzelnen Heizelemente, ist daher bei gleicher vom Benutzer gewählter Leistungsstufe abhängig von der Zahl der zu der Heizzone zusammengefassten Heizelemente. Die Heizelemente werden in der Regel dann einer Heizzone zugeordnet, die an einen bestimmten Topf angepasst ist, wenn ein Überdeckungsgrad zwischen dem Boden dieses Topfes und dem betreffenden Heizelement einen vorgegebenen Mindestüberdeckungsgrad übertrifft. Damit ist die Anzahl der zu einer Heizzone zusammengefassten Heizelemente abhängig von einer Position des Topfes. Beispielsweise kann der gleiche Topf in einer ersten Position drei Heizelemente überdecken und in einer zweiten Position vier Heizelemente zu mehr als dem vorgegebenen Bruchteil überdecken. Daraus ergibt sich für den Benutzer das unbefriedigende Ergebnis, dass der gleiche Topf bei gleicher eingestellter Leistungsstufe in unterschiedlichen Positionen auf dem Kochfeld mit unterschiedlichen Gesamtheizleistungen beheizt wird.
Aus der internationalen Patentanmeldung WO 2009/016124 A1 ist ein Kochfeld mit einer Mehrzahl von Heizelementen und einer Steuereinheit, die dazu ausgebildet ist, mehrere der Heizelemente zu einer Gruppe zuzuordnen und eine Heizleistung der Heizelemente auf eine vorgegebene Sollleistung zu regeln. Die Steuereinheit ist dazu vorgesehen, um eine Kenngröße für eine von allen der Gruppe zugeordneten Heizelementen erzeugte Gesamtheizleistung als Regelgröße zu nutzen und mit einer für die Gruppe vorgegebenen Sollleistung zu vergleichen.
Der Erfindung liegt daher insbesondere die Aufgabe zugrunde, ein gattungsgemäßes Kochfeld mit einer Vielzahl von Heizelementen und einer Detektionsanordnung zum Detektieren einer Position und Größe wenigstens eines Kochgeschirrelements bereitzustellen, dessen Steuereinheit eine Gesamtheizleistung einer Heizzone zumindest weitgehend unabhängig von einer Position des Kochgeschirrelements auf dem Kochfeld bestimmen kann. Ferner betrifft die Erfindung ein Verfahren zum Betreiben eines Kochfelds, gemäß welchem die Gesamtheizleistung unabhängig von der Position eines Kochgeschirrelements auf dem Kochfeld bestimmt werden kann.
Die Erfindung geht insbesondere aus von einem Kochfeld mit einer Vielzahl von Heizelementen, einer Benutzerschnittstelle zum Eingeben einer Leistungsstufe, einer Detektionsanordnung zum Detektieren einer Position und Größe wenigstens eines Kochgeschirrelements und einer Steuereinheit. Die Steuereinheit ist dazu ausgelegt, abhängig von der detektierten Position und Größe des Kochgeschirrelements mehrere Heizelemente zu einer Heizzone zusammenfassen. Ferner bestimmt die Steuereinheit eine Gesamtheizleistung der Heizzone abhängig von der über die Benutzerschnittstelle eingegebenen Leistungsstufe und betreibt die Heizelemente entsprechend mit der derart bestimmten Gesamtheizleistung.

Es wird vorgeschlagen, dass die Steuereinheit dazu ausgelegt ist, aus Messgrößen der Detektionsanordnung eine Bodenfläche des Kochgeschirrelements zu berechnen und die Gesamtheizleistung abhängig von der Bodenfläche zu bestimmen. Während bekannte Kochfelder allenfalls die Anzahl der Heizelemente bestimmen, die nicht in einer umkehrbar eindeutigen Beziehung zu der Bodenfläche des Kochgeschirrelements steht, und die Gesamtheizleistung implizit abhängig von der Anzahl der Heizelemente bestimmen, versucht die Erfindung zur Vermeidung der oben genannten Probleme, die unmittelbare Abhängigkeit der Gesamtheizleistung von der Anzahl der Heizelemente zu vermeiden. Die Bodenfläche des Kochgeschirrelements wird insbesondere mit einer höheren Genauigkeit bestimmt, als dies durch das bloße Abzählen von ganz oder teilweise von dem Boden des Kochgeschirrelements bedeckten Heizelementen möglich wäre. Die Steuereinheit kann ferner so ausgelegt werden, dass sie die Bodenfläche des Kochgeschirrelements zumindest teilweise unabhängig von einer Anzahl der Heizelemente einer dem Kochgeschirrelement zugeordneten Heizzone bestimmen kann. Diese teilweise unabhängige Bestimmung der Bodenfläche kann in der einfachsten Ausgestaltung der Erfindung durch die Berücksichtigung eines Korrekturfaktors erfolgen, während weitere Ausgestaltungen der Erfindung Methoden verwenden, die aus der digitalen Bildverarbeitung entlehnt sind und weiter unten detaillierter beschrieben werden.

Die Erfindung ist insbesondere in Induktionskochfeldern einsetzbar, in denen die Heizelemente Induktoren sind. Da die Induktoren gleichzeitig als Sensoren zum Detektieren des Kochgeschirrelements verwendet werden können, können zusätzliche Sensoren der Detektionsanordnung eingespart werden.

Typischerweise erfolgt die Messung durch die Detektionsanordnung in regelmäßigen Gitterpunkten, so dass die Messgrößen der Detektionsanordnung jeweils einem Messpunkt auf einer Kochfeldoberfläche zugeordnet sind, wobei die Messpunkte ein Messpunktraster bilden. In einer besonders vorteilhaften Ausgestaltung der Erfindung ist die Steuereinheit dazu ausgelegt, die Bodenfläche mit Hilfe des Verlaufs der Messgrößen zwischen diesen Messpunkten zu bestimmen. Typischerweise sind Sensoren, insbesondere induktive Sensoren, in einer gewissen Weise unscharf. Wenn beispielsweise ein Maximalwert einer Messgröße bedeutet, dass der Sensor vollständig von dem Kochgeschirrboden überdeckt ist, und der Messwert 0 bedeutet, dass sich in einer größeren Umgebung des Sensors kein Kochgeschirrboden befindet, ergibt sich zwangsläufig ein Übergangsbereich am Rand des Kochgeschirrbodens, in welchem die Messgrößen Werte zwischen dem Maximalwert und 0 annehmen. Die genaue Position des Rands kann durch ein geeignetes Bildverarbeitungsverfahren in diesem Übergangsbereich mit großer Präzision bestimmt werden.

Die Ränder der Kochgeschirrelemente können durch aus der digitalen Bildverarbeitung entlehnte Verfahren mit einer hohen Präzision detektiert werden.
In einer besonders vorteilhaften Ausgestaltung der Erfindung wird vorgeschlagen, dass die Steuereinheit dazu ausgelegt ist, in einem solchen binärwertigen Bild eine zusammenhängende Fläche von Bildpunkten zu bestimmen, die von einer Bodenfläche überdeckt sind.

Um eine Charakterisierung der Kochgeschirrelemente beispielsweise als ovale Bräter oder runde Töpfe und/oder eine Unterscheidung zwischen zwei eng beieinander stehenden Töpfen und einem großen ovalen Bräter zu erleichtern, wird ferner vorgeschlagen, dass die Steuereinheit dazu ausgelegt ist, ein Randbild der zusammenhängenden Fläche von Bildpunkten zu bestimmen, um so die Form der Bodenfläche und/oder die Anzahl von in der zusammenhängenden Fläche angeordneten Kochgeschirrelementen zu bestimmen. Insbesondere kann dadurch eine Situation mit zwei eng beieinander stehenden runden Töpfen klarer von beispielsweise einer Situation mit einem ovalen Bräter unterschieden werden.

Die Gesamtheizleistung kann in einer einfachen und reproduzierbaren Weise durch eine Multiplikation der derart bestimmten Bodenfläche mit einer maximalen Flächenheizleistung und mit einem von der Leistungsstufe abhängigen Faktor bestimmt werden. Der Faktor kann insbesondere einen prozentualen Anteil der von den einzelnen Heizelementen erzeugten Heizleistung an der Maximalheizleistung beschreiben. In einer Weiterbildung der Erfindung wird vorgeschlagen, dass die Flächenheizleistung eine monoton fallende Funktion der Bodenfläche ist. Dadurch kann eine aufgrund der geometrischen Situation typischerweise schlechtere Ankopplung der Heizelemente an den Boden von kleineren Kochgeschirrelementen kompensiert werden. Die effektive Ankopplung der Heizelemente in den Kochgeschirrboden ist bei kleineren Töpfen insbesondere durch anteilig höhere Verluste am Rand des Bodens bzw. der Heizzone bestimmt.

Ein weiterer Aspekt der Erfindung betrifft ein Verfahren zum Betreiben eines Kochfelds. Das Verfahren umfasst die Schritte Detektieren einer Position und Größe wenigstens eines Kochgeschirrelements durch eine Detektionsanordnung, Zusammenfassen mehrerer Heizelemente zu einer Heizzone abhängig von der detektierten Größe und Position des Kochgeschirrelements, Bestimmen einer Gesamtheizleistung der Heizzone abhängig von einer eingestellten Leistungsstufe und Betreiben der Heizelemente der Heizzone mit der Gesamtheizleistung.

Es wird vorgeschlagen, dass das Verfahren ferner das Berechnen einer Bodenfläche eines Kochgeschirrelements aus Messgrößen der Detektionsanordnung umfasst, wobei die Gesamtheizleistung der Heizzone abhängig von der Bodenfläche bestimmt wird.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Kochfeld mit einer Matrix von Heizelementen und mit zwei aufgestellten Kochtöpfen,
- Fig. 2: eine Draufsicht eines Kochfelds mit drei gleich großen Kochtöpfen in unterschiedlichen Positionen, denen jeweils eine Heizzone zugeordnet ist,
- Fig. 3: eine schematische Darstellung eines Messpunktrasters für ein Kochfeld mit zwei eng beieinander stehenden Kochtöpfen,
- Fig. 4: eine schematische Darstellung eines Messpunktrasters für zwei eng beieinander stehende Kochtöpfe mit jeweils angegebenen Messgrößen,
- Fig. 5: eine schematische Darstellung zur Zuordnung von Heizelementen zu den verschiedenen Kochtöpfen in der in Fig. 4 dargestellten Situation, und
- Fig. 6: eine schematische Darstellung zur Abhängigkeit einer Flächenheizleistung von der Bodenfläche eines Kochgeschirrelements.

Fig. 1 zeigt schematisch ein Kochfeld mit einer Vielzahl von als Induktoren 10 ausgebildeten Heizelementen, die in einem Raster angeordnet sind. Auf dem Kochfeld sind zwei Kochtöpfe 12, 14 angeordnet, wobei der erste Kochtopf 12 fünf Induktoren 10 größtenteils überdeckt, während der zweite Kochtopf 14 einen kleinen Topfdurchmesser hat und nur einen Induktor 10 vollständig überdeckt. Die von den jeweiligen Kochtöpfen 12, 14 zum größten Teil überdeckten Induktoren 10 bilden jeweils eine dem entsprechenden Kochtopf 12, 14 zugeordnete Heizzone 16, 18.

Eine Steuereinheit 22 des Kochfelds empfängt Signale von einer Benutzerschnittstelle 24, die auch ein Display umfasst (nicht dargestellt) und betreibt die Induktoren abhängig von den über die Benutzerschnittstelle vorgenommenen Einstellungen. Insbesondere kann ein Benutzer über die Benutzerschnittstelle 24 für jede der Heizzonen 16, 18 eine Leistungsstufe wählen. Dabei stehen dem Benutzer typischerweise 16 bis 18 verschiedene Werte für die Leistungsstufen zur Verfügung.

Fig. 2 zeigt ein Kochfeld mit Induktoren 10, die in einem schiefwinkligen Raster angeordnet sind. Das Raster hat drei Symmetrieachsen, die jeweils in einem Winkel von 60° zueinander verlaufen, so dass drei benachbarte Induktoren 10 jeweils in einem gleichwinkligen Dreieck angeordnet sind. In dem in Fig. 2 dargestellten Kochfeld sind drei Kochtöpfe 12, 13, 14 in unterschiedlichen Positionen angeordnet. Die Kochtöpfe 12, 13, 14 haben kreisförmige Böden mit identischem Durchmesser. Jedem der Kochtöpfe 12, 13, 14 ist eine Gruppe von Induktoren 10 zugeordnet, die eine Heizzone 16, 18, 20 bilden.

Die Steuereinheit 22 des Kochfelds ordnet einen Induktor 10 dann einem bestimmten Kochtopf 12, 13, 14 zu, wenn der betreffende Induktor 10 zu mehr als der Hälfte von dem Boden des betreffenden Kochtopfes 12, 13, 14 bedeckt ist. Wie in Fig. 2 erkennbar, ist dies im Falle des Kochtopfes 12 für sieben Induktoren zutreffend, während im Falle der Kochtöpfe 13 und 14 sechs bzw. acht Induktoren 10 zu mehr als 50 % von dem entsprechenden Kochtopf 13, 14 überdeckt werden. Da die Kochtöpfe 12 - 14 genau den gleichen Durchmesser haben, zeigt Figur 2 deutlich, dass die Anzahl der Induktoren, die der Heizzone 16, 18, 20 eines Kochtopfes 12, 13, 14 zugeordnet werden, nicht nur von der Größe des Kochtopfes 12, 13, 14, sondern auch von dessen Position abhängig ist.

Die Steuereinheit 22 nutzt die Induktoren 10 zum Detektieren der Kochtöpfe 12, 13, 14, so dass die Induktoren 10 zusammen mit der Steuereinheit 22 eine Detektionsanordnung 26 bilden. Zum Detektieren der Kochtöpfe 12, 13, 14 verschaltet die Steuereinheit 22 die Induktoren 10 mit geeigneten Kondensatoren zu einem Schwingkreis und erzeugt durch das Einleiten eines Spannungspulses einen oszillierenden Strom. Aus einem Abklingen dieses Stroms berechnet die Steuereinheit 22 eine Dämpfungskonstante. Je größer die Dämpfungskonstante ist, desto stärker ist ein Überdeckungsgrad zwischen dem betreffenden Induktor 10 und dem Kochtopf 12, 13, 14. In alternativen Ausgestaltungen der Erfindung können andere Messverfahren verwendet werden und/oder separate Sensoren zum Einsatz kommen.

Um auch in der Fig. 2 dargestellten Situation eine gleiche Gesamtheizleistung für alle drei Kochtöpfe 12, 13, 14 zu erreichen, bestimmt die Steuereinheit 22 durch einen geeigneten Algorithmus nicht nur die Anzahl der zu der jeweiligen Heizzone 16, 18, 20 zusammengefassten Induktoren 10, sondern auch mit einer Genauigkeit, die größer als die durch das Abzählen der Induktoren 10 erreichbare Genauigkeit ist, die Bodenfläche der Kochtöpfe 12, 13, 14.

Die Heizleistungen der Heizzonen 16, 18, 20 werden von der Steuereinheit 22 als Produkt aus der Bodenfläche des entsprechenden Kochtopfs 12, 13, 14, einer maximalen Flächenheizleistung und einem Faktor zwischen 0 und 1 bestimmt, der abhängig von der über die Benutzerschnittstelle eingestellten Leistungsstufe ist. Der Wert dieses von der Leistungsstufe abhängigen Faktors wird von der Steuereinheit 22 aus einer Tabelle gelesen, die in einer Speichereinheit (nicht dargestellt) der Steuereinheit 22 abgelegt ist. Folgende Werte für den leistungsstufenabhängigen Faktor haben sich als vorteilhaft erwiesen:

| Leistungsstufe | Faktor |
|---|---|
| 0 | 0,0 |
| 1 | 0,031 |
| 1,5 | 0,047 |
| 2 | 0,063 |
| 2,5 | 0,078 |
| 3 | 0,109 |
| 3,5 | 0,125 |
| 4 | 0,156 |
| 4,5 | 0,188 |
| 5 | 0,219 |
| 5,5 | 0,250 |
| 6 | 0,297 |
| 6,5 | 0,359 |
| 7 | 0,438 |
| 7,5 | 0,531 |
| 8 | 0,641 |
| 8,5 | 0,797 |
| 9 | 1,0 |
| B | 1,5 |

Die Leistungsstufe B steht für "Booster" und beschreibt einen Betriebsmodus, in welchem die Heizelemente kurzzeitig mit einer Heizleistung betrieben werden können, die ihre Nominalleistung übertrifft. Dazu können mehrere Wechselrichter bzw. Leistungsendstufen parallel zum Betreiben der Induktoren 10 verwendet werden.

Fig. 3 zeigt schematisch eine Situation, in welcher zwei Kochtöpfe 12, 14 sehr dicht beieinander auf das Kochfeld aufgestellt wurden. Die Induktoren 10 sind als quadratische Kästchen dargestellt und die zu mehr als 50 % von einem oder zwei der Kochtöpfe 12, 14 überdeckten Induktoren 10 sind schraffiert.

Fig. 4 zeigt die Situation aus Fig. 3 (bzw. eine ähnliche Situation), wobei jedem der Induktoren 10 ein Prozentwert zugeordnet ist, der eine Messgröße bildet und der einen Überdeckungsgrad des betreffenden Induktors 10 durch den Boden eines der Kochtöpfe 12, 14 beschreibt. Die zu mehr als 50 % von einem Kochtopf 12, 14 überdeckten Induktoren 10 sind schraffiert dargestellt. Aus der schraffierten Fläche allein ist es offensichtlich schwierig abzulesen, ob es sich bei dem auf das Kochfeld aufgestellten Kochgeschirrelement um einen einzigen Topf (möglicherweise einen Bräter) oder um zwei Töpfe handelt. Einfache Algorithmen, die einen Flächenschwerpunkt der in Fig. 4 dargestellten schraffierten Fläche bestimmen und abhängig von einer Gesamtfläche der schraffierten Fläche einen Radius der Heizzone berechnen würden, kämen zu einem offensichtlich unzulänglichen Ergebnis einer einzigen runden Heizzone, die in Fig. 4 als gestrichelter Kreis dargestellt ist. Auch eine einfache Summation der Überdeckungsgrade würde eine Unterscheidung der beiden Kochtöpfe 12, 14 nicht erlauben. Eine durch den gestrichelten Kreis beschriebene Heizzone würde keinen der Kochtöpfe 12, 14 ausreichend beheizen und auch eine unabhängige Leistungsregelung der beiden Kochtöpfe 12, 14 nicht ermöglichen.

Erfindungsgemäß wird daher die von der Detektionsanordnung 26 bestimmten Messgrößen ein aus der Bildverarbeitung bekannter Mustererkennungsalgorithmus angewendet. Die Steuereinheit 22 kann mit der Hilfe dieses Mustererkennungsalgorithmus ein Randbild einer zusammenhängenden Fläche von Bildpunkten bestimmen, wobei ein an sich bekanntes Kanten-Detektionsverfahren verwendet werden kann. Das Randbild wird genutzt, um die Form der Bodenfläche genauer zu charakterisieren und/oder die Anzahl der Töpfe 12, 14, die auf der Fläche aufgestellt sind, zu bestimmen. Es kann insbesondere die Situation mit zwei Töpfen 12, 14 von einer Situation mit einem länglichen Topf unterschieden werden.

Durch die Anwendung des Mustererkennungsalgorithmus oder eines anderen geeigneten Separationsalgorithmus (der beispielsweise auf dem Erkennen von Symmetrien beruhen kann), können die Töpfe 12, 14 voneinander getrennt werden und die Steuereinheit 22 kann wie in Fig. 5 dargestellt jedem der Kochtöpfe 12, 14 eine eigene Heizzone 16, 18 zuordnen. Die Bodenfläche der Kochtöpfe 12, 14 kann nach dem Separieren der Kochtöpfe 12, 14 ebenfalls einfach bestimmt werden, beispielsweise als die Fläche der in Fig. 5 dargestellten Kreise.

Den so definierten Heizzonen 16, 18 werden dann von der Steuereinheit 22 jeweils unterschiedliche Gruppen von Induktoren 10 zugeordnet, die die Heizleistung der jeweiligen Heizzone 16, 18 erzeugen. Diese Zuordnung ist in Figur 5 dargestellt. Induktoren 10, die von beiden Heizzonen 16, 18 überlappt werden, bleiben dabei inaktiv. Die Steuereinheit 22 bestimmt für jede der Heizzonen 16, 18 eine Heizleistung in der oben beschriebenen Weise und betreibt die der entsprechenden Heizzone 16, 18 zugeordneten Induktoren 10 so, dass in der Summe eine bestimmte Gesamtheizleistung erzeugt wird. Diese Gesamtheizleistung wird von der Steuereinheit 22 für jede aktive Heizzone 16, 18 in der oben beschriebenen Weise abhängig von der Bodenfläche der Kochtöpfe 12, 14 und abhängig von der für die jeweilige Heizzone 16, 18 eingestellte Leistungsstufe berechnet. Zur Bestimmung der Bodenfläche ordnet die Steuereinheit 22 dem detektierten Kochtopf 12, 14 eine der Kategorien "Rund", "Oval", "Rechteckig" zu und bestimmt in einem Optimierungsverfahren die Parameter der jeweiligen geometrischen Form so, dass die überdeckte Fläche am besten beschrieben wird. Im Falle runder Töpfe bestimmt die Steuereinheit den Radius und berechnet aus dem Radius die Bodenfläche.

Bei dem Bestimmen der Gesamtheizleistung kann in einer möglichen Ausgestaltung der Erfindung die maximale Flächenheizleistung abhängig von der Bodenfläche des zu beheizenden Kochgeschirrelements bestimmt werden. Dabei ist die maximale Flächenheizleistung in einer besonders vorteilhaften Ausgestaltung der Erfindung eine monoton fallende Funktion der Bodenfläche.

Fig. 6 zeigt eine mögliche Wahl der Abhängigkeit der maximalen Flächenheizleistung von der Bodenfläche. Kleine Wellen im Verlauf des Graphen in Fig. 6 können die Stärke des in Fig. 2 demonstrierten Effekts berücksichtigen. Insbesondere im Bereich kleiner Topfgrößen können bestimmte Topfgrößen besser an das Raster der Induktoren 10 angepasst sein als andere.

### Bezugszeichen

- 10: Induktoren
- 12: Kochtopf
- 13: Kochtopf
- 14: Kochtopf
- 16: Heizzone
- 18: Heizzone
- 20: Heizzone
- 22: Steuereinheit
- 24: Benutzerschnittstelle
- 26: Detektionsanordnung

## Patentansprüche

1. Kochfeld mit einer Vielzahl von Heizelementen (10), einer Benutzerschnittstelle (24) zum Eingeben einer Leistungsstufe, einer Detektionsanordnung (26) zum Detektieren einer Position und Größe wenigstens eines Kochgeschirrelements (12, 13, 14) und einer Steuereinheit (22), die dazu ausgelegt ist, abhängig von der detektierten Größe und Position des Kochgeschirrelements (12, 13, 14) mehrere Heizelemente (10) zu einer Heizzone (16, 18, 20) zusammenzufassen und die Heizelemente (10) der Heizzone (16, 18, 20) mit einer Gesamtheizleistung zu betreiben, wobei die Steuereinheit (22) eine Gesamtheizleistung der Heizzone (16, 18, 20) abhängig von der über die Benutzerschnittstelle (24) eingegebenen Leistungsstufe bestimmt und die Heizelemente (10) entsprechend mit der derart bestimmten Gesamtheizleistung betreibt, **dadurch gekennzeichnet, dass** die Steuereinheit (22) dazu ausgelegt ist, aus Messgrößen der Detektionsanordnung (26) eine Bodenfläche des Kochgeschirrelements (12, 13, 14) zu berechnen und die Gesamtheizleistung abhängig von der Leistungsstufe und von der Bodenfläche zu bestimmen.

2. Kochfeld nach Anspruch 1, **dadurch gekennzeichnet, dass** die Steuereinheit (22) dazu ausgelegt ist, die Bodenfläche eines Kochgeschirrelements (12, 13, 14) zumindest teilweise unabhängig von einer Anzahl der Heizelemente (10) einer Heizzone (16, 18, 20) zu bestimmen, die dem Kochgeschirrelement (12, 13, 14) zugeordnet ist.

3. Kochfeld nach einem der vorhergehenden Ansprüche, **dadurch gekennzeichnet, dass** die Heizelemente (10) Induktoren sind und dass die Detektionsanordnung (26) die Induktoren nutzt, um das Kochgeschirrelement (12, 13, 14) induktiv zu detektieren.

4. Kochfeld nach einem der vorhergehenden Ansprüche, **dadurch gekennzeichnet, dass** die Messgrößen der Detektionsanordnung (26) jeweils einem Messpunkt auf einer Kochfeldoberfläche zugeordnet sind, wobei die Messpunkte ein Messpunktraster bilden.

5. Kochfeld nach Anspruch 4, **dadurch gekennzeichnet, dass** die Steuereinheit (22) dazu ausgelegt ist, die Bodenfläche mit einer Genauigkeit zu bestimmen, die größer ist als eine durch ein bloßes Abzählen der von der Bodenfläche überdeckten Messpunkte erreichbare Genauigkeit.

6. Kochfeld nach einem der Ansprüche 4 bis 5, **dadurch gekennzeichnet, dass** jeder der Messpunkte dem Mittelpunkt eines der Heizelemente (10) entspricht.

7. Kochfeld nach einem der vorhergehenden Ansprüche, **dadurch gekennzeichnet, dass** die Steuereinheit (22) dazu ausgelegt ist, die Gesamtheizleistung durch eine Multiplikation der Bodenfläche mit einer maximalen Flächenheizleistung und mit einem von der Leistungsstufe abhängigen Faktor zu bestimmen.

8. Kochfeld nach Anspruch 7, **dadurch gekennzeichnet, dass** die Flächenheizleistung eine monoton fallende Funktion der Bodenfläche ist.

9. Verfahren zum Betreiben eines Kochfelds, umfassend die Schritte:
- Detektieren einer Position und Größe wenigstens eines Kochgeschirrelements (12, 13, 14) durch eine Detektionsanordnung (26),
- Zusammenfassen mehrerer Heizelemente (10) zu einer Heizzone (16, 18, 20) abhängig von der detektierten Größe und Position des Kochgeschirrelements (12, 13, 14),
- Bestimmen einer Gesamtheizleistung der Heizzone (16, 18, 20) abhängig von einer eingegebenen Leistungsstufe und
- Betreiben der Heizelemente (10) der Heizzone (16, 18, 20) mit einer Gesamtheizleistung,
**gekennzeichnet durch** das Berechnen einer Bodenfläche des Kochgeschirrelements (12, 13, 14) aus Messgrößen der Detektionsanordnung (26), wobei die Gesamtheizleistung der Heizzone (16, 18, 20) abhängig von der Leistungsstufe und von der Bodenfläche bestimmt wird.

## Claims

1. Cooktop having a plurality of heating elements (10), a user interface (24) for inputting a power level, a detection assembly (26) for detecting a position and size of at least one cookware element (12, 13, 14) and a control unit (22), which is designed so as to combine a number of heating elements (10) into a heating zone (16, 18, 20) as a function of the detected size and position of the cookware element (12, 13, 14) and to operate the heating elements (10) of the heating zone (16, 18, 20) with a total heat output, wherein the control unit (22) determines a total heat output of the heating zone (16, 18, 20) as a function of the power level input by way of the user interface (24) and operates the heating elements (10) in accordance with the total heat output determined in this way, **characterised in that** the control unit (22) is designed to calculate a bottom surface of the cookware element (12, 13, 14) from measurands of the detection assembly (26) and to determine the total heat output as a function of the power level and of the bottom surface.

2. Cooktop according to claim 1, **characterised in that** the control unit (22) is designed so as to determine the bottom surface of a cookware element (12, 13, 14) at least partially independently of a number of the heating elements (10) of a heating zone (16, 18, 20), which is assigned to the cookware element (12, 13, 14).

3. Cooktop according to one of the preceding claims, **characterised in that** the heating elements (10) are inductors and that the detection assembly (26) uses inductors so as to inductively detect the cookware element (12, 13, 14).

4. Cooktop according to one of the preceding claims, **characterised in that** the measurands of the detection assembly (26) are each assigned to a measuring point on a cooktop surface, with the measuring points forming a measuring point grid.

5. Cooktop according to claim 4, **characterised in that** the control unit (22) is designed so as to determine the bottom surface with an accuracy which is greater than an accuracy which can be achieved by merely counting the measuring points which are covered by the bottom surface.

6. Cooktop according to one of claims 4 to 5, **characterised in that** each of the measuring points corresponds to the centre point of one of the heating elements (10).

7. Cooktop according to one of the preceding claims, **characterised in that** the control unit (22) is designed so as to determine the total heat output by multiplying the bottom surface with a maximum surface heat output and with a factor which depends on the power level.

8. Cooktop according to claim 7, **characterised in that** the surface heat output is a monotonic decreasing function of the bottom surface.

9. Method for operating a cooktop, comprising the steps:
- detecting a position and size of at least one cookware element (12, 13, 14) by means of a detection assembly (26),
- combining a number of heating elements (10) to form a heating zone (16, 18, 20) as a function of the detected size and position of the cookware element (12, 13, 14),
- determining a total heat output of the heating zone (16, 18, 20) as a function of an input power level and
- operating the heating elements (10) of the heating zone (16, 18, 20) with a total heat output,
**characterised by** the calculation of a bottom surface of the cookware element (12, 13, 14) from measurands of the detection assembly (26), with the total heat output of the heating zones (16, 18, 20) being determined as a function of the power level and of the bottom surface.

## Revendications

1. Plaque de cuisson comprenant une pluralité d'éléments chauffants (10), une interface utilisateur (24) destinée à entrer un échelon de puissance, un dispositif de détection (26) destiné à détecter une position et une taille au moins d'un élément de récipient de cuisson (12, 13, 14) et comprenant une unité de commande (22) qui est conçue pour regrouper plusieurs éléments chauffants (10) en une zone de chauffe (16, 18, 20) en fonction de la taille et de la position détectées de l'élément de récipient de cuisson (12, 13, 14) et pour faire fonctionner les éléments chauffants (10) de la zone de chauffe (16, 18, 20) avec une puissance de chauffe totale, l'unité de commande (22) déterminant une puissance de chauffe totale de la zone de chauffe (16, 18, 20) en fonction de l'échelon de puissance entré par l'intermédiaire de l'interface utilisateur (24) et faisant fonctionner les éléments chauffants (10) de manière correspondante avec la puissance de chauffe totale déterminée de cette manière, **caractérisée en ce que** l'unité de commande (22) est conçue pour calculer une surface de fond de l'élément de récipient de cuisson (12, 13, 14) à partir de grandeurs de mesure du dispositif de détection (26) et pour déterminer la puissance de chauffe totale en fonction de l'échelon de puissance et de la surface de fond.

2. Plaque de cuisson selon la revendication 1, **caractérisée en ce que** l'unité de commande (22) est conçue pour déterminer la surface de fond d'un élément de récipient de cuisson (12, 13, 14) au moins en partie en fonction d'un nombre des éléments chauffants (10) d'une zone de chauffe (16, 18, 20), laquelle est attribuée à l'élément de récipient de cuisson (12, 13, 14).

3. Plaque de cuisson selon l'une quelconque des revendications précédentes, **caractérisée en ce que** les éléments chauffants (10) sont des inducteurs et **en ce que** le dispositif de détection (26) utilise les inducteurs afin de détecter l'élément de récipient de cuisson de manière inductive.

4. Plaque de cuisson selon l'une quelconque des revendications précédentes, **caractérisée en ce que** les grandeurs de mesure du dispositif de détection (26) sont respectivement attribuées à un point de mesure sur une surface de plaque de cuisson, les points de mesure formant une grille de points de mesure.

5. Plaque de cuisson selon la revendication 4, **caractérisée en ce que** l'unité de commande (22) est conçue pour déterminer la surface de fond avec une précision qui est supérieure à une précision pouvant être obtenue par un simple comptage des points de mesure recouverts par la surface de fond.

6. Plaque de cuisson selon l'une quelconque des revendications 4 à 5, **caractérisée en ce que** chacun des points de mesure correspond au centre de l'un des éléments chauffants (10).

7. Plaque de cuisson selon l'une quelconque des revendications précédentes, **caractérisée en ce que** l'unité de commande (22) est conçue pour déterminer la puissance de chauffe totale par une multiplication de la surface de fond par une puissance de chauffe de surface maximale et par un facteur dépendant de l'échelon de puissance.

8. Plaque de cuisson selon la revendication 7, **caractérisée en ce que** la puissance de chauffe de surface est une fonction monotonement décroissante de la surface de fond.

9. Procédé de fonctionnement d'une plaque de cuisson, comprenant les étapes :
- détection d'une position et d'une taille au moins d'un élément de récipient de cuisson (12, 13, 14) par un dispositif de détection (26),
- regroupement de plusieurs éléments chauffants (10) en une zone de chauffe (16, 18, 20) en fonction de la taille et de la position détectées de l'élément de récipient de cuisson (12, 13, 14),
- détermination d'une puissance de chauffe totale de la zone de chauffe (16, 18, 20) en fonction d'un échelon de puissance entré et
- mise en fonction des éléments chauffants (10) de la zone de chauffe (16, 18, 20) avec une puissance de chauffe totale,
**caractérisé par** le calcul d'une surface de fond de l'élément de récipient de cuisson (12, 13, 14) à partir de grandeurs de mesure du dispositif de détection (26), la puissance de chauffe totale de la zone de chauffe (16, 18, 20) étant déterminée en fonction de l'échelon de puissance et de la surface de fond.
